# FASCICULE DE BREVET EUROPEEN

(11) **EP 0 519 064 B1**
(45) Date de publication et mention de la délivrance du brevet: **21.06.1995**
(21) Numéro de dépôt: 92904622.5
(22) Date de dépôt: 09.01.1992
(51) Int. Cl.: H01H 35/14, F42C 19/06

(54) **CONTACTEUR D'IMPACT NOTAMMENT POUR PROJECTILES A CHARGE EXPLOSIVE**
BESCHLEUNIGUNGSSCHALTER, INSBESONDERE FÜR GESCHOSS MIT EXPLOSIONSLADUNG
IMPACT CONTACTOR, PARTICULARLY FOR PROJECTILES WITH EXPLOSIVE CHARGE

(30) Priorité: 09.01.1991 FR 9100181
(43) Date de publication de la demande: 23.12.1992
(73) Titulaire: GIAT Industries, F-78034 Versailles Cédex (FR)
(72) Inventeur: BONNET, Alain, F-18000 Bourges (FR); BLIN, André, F-18500 Mehun-sur-Yèvre (FR)
(86) Numéro de dépôt international: FR9200012
(87) Numéro de publication internationale: WO9212523

(56) Documents cités:
- FR-A- 2 564 236
- FR-E- 79 714
- US-A- 2 980 773
- US-A- 3 909 568

## Description

### Contacteur d'impact notamment pour projectiles à charge explosive

La présente invention est relative au domaine technique du déclenchement de l'amorçage ou de l'explosion d'une charge pyrotechnique en relation avec un impact s'établissant entre une cible et un projectile, cf. par example FR-A-2 564 236 correspondant au préambule de la revendication 1.

L'invention vise, plus spécialement, l'amorçage ou l'explosion d'une charge explosive à partir d'une source d'énergie électrique, généralement embarquée, chargée d'initier le fonctionnement d'un détonateur.

A titre d'exemple d'application, l'invention vise le déclenchement, lors de l'impact, de la charge explosive d'une munition, de préférence de gros calibre.

On connaît des projectiles à charge explosive dont le déclenchement est commandé par le fonctionnement d'un détonateur, alimenté en énergie électrique à partir d'une source de stockage, généralement constituée par un ou plusieurs condensateurs.

La fermeture du circuit électrique d'alimentation ou détonateur est placée sous la dépendance du fonctionnement d'un contacteur d'impact situé à l'avant du projectile.

Pour que le déclenchement intervienne à l'impact de façon certaine et fiable, il est nécessaire de tenir compte d'un certain nombre de facteurs variables qui peuvent s'opposer au déclenchement ou, au contraire, le favoriser de façon intempestive. Ces facteurs sont les différents angles d'incidence possibles de la trajectoire du projectile par rapport à la cible, les qualités de résistance de cette dernière, ainsi que les éventuelles végétations que le projectile peut être amené à traverser au cours de sa trajectoire balistique.

L'objet de l'invention est de proposer un contacteur d'impact justement conçu pour tenir compte de ces facteurs variables, afin que le déclenchement de la charge explosive, lors de l'impact, n'intervienne pas lors d'un éventuel passage à travers une végétation plus ou moins dense, mais néanmoins à caractère léger, mais intervienne par contre sûrement, bien entendu, en cas d'impact frontal, mais aussi d'impact selon une incidence quelconque par rapport à la normale à la cible, pouvant même aller jusqu'à 80°, voire plus.

Pour atteindre l'objectif ci-dessus, le contacteur d'impact selon l'invention est caractérisé en ce que :
le manchon porte, dans un plan transversal à l'axe de symétrie, des doigts ou touchaux conducteurs, en contact électrique avec le manchon, montés libres de coulisser radialement à l'axe et poussés en déplacement centrifuge par des organes élastiques contre le fourreau isolant, et en ce qu'il comprend un coulisseau conducteur, mobile par inertie sur l'axe de symétrie contre l'action d'un ressort de maintien, guidé dans l'embase, maintenu en contact électrique permanent avec l'étui et apte à coopérer avec les doigts.

Diverses autres caractéristiques ressortent de la description faite ci-dessous en référence aux dessins annexés qui montrent, à titre d'exemple non limitatif, une forme de réalisation de l'objet de l'invention.

La **fig. 1** est une vue schématique illustrant l'application de l'objet de l'invention.

La **fig. 2** est une coupe axiale du contacteur d'impact selon l'invention.

La **fig. 1** montre un projectile explosif **1**, de préférence de gros calibre, contenant intérieurement une charge explosive **2** dont l'amorçage ou l'explosion est produit par un détonateur **3** alimenté électriquement à partir d'une source **4** qui peut être un ou plusieurs condensateurs chargés par l'intermédiaire d'un générateur de type piézo-électrique actionné par inertie lors du départ ou du lancement du projectile **1**. L'alimentation du détonateur **3** à partir de la source **4** est assurée par un circuit électrique, non représenté aux dessins, dont la fermeture est contrôlée par un contacteur d'impact **5** adapté à la partie avant du projectile **1**.

La **fig. 2** montre, en coupe-élévation, le contacteur d'impact **5** qui comprend une embase **6** en matière isolante comportant des moyens d'adaptation sur le corps du projectile **1**. L'embase **6** est traversée par au moins deux bornes de contact **7** et **8**, comportant des parties terminales **7a** et **8a** raccordées à deux conducteurs **9** et **10** faisant partie du circuit électrique établi entre le détonateur **3** et la source **4**. De préférence, l'embase **6** est réalisée sous la forme d'un corps présentant un profil externe de révolution possédant un axe de symétrie **x-x**′.

Les bornes de connexion **7** et **8** peuvent être montées individuellement dans ou sur l'embase **6** ou, encore, cette dernière peut être surmoulée directement sur lesdites bornes. Différentes formes de réalisation des bornes peuvent donc être retenues sans que ceci soit à considérer comme dépendant essentiellement de l'invention. Dans tous les cas, les bornes **7** et **8** sont, de préférence, prolongées par deux lames **11** et **12** déformables élastiquement qui s'étendent, par exemple, sensiblement parallèlement à l'axe de symétrie ou de révolution **x-x**′ et à l'opposé des parties **7a** et **8a**.

Le contacteur d'impact comprend, par ailleurs, un manchon **13** en métal conducteur qui est enfilé, par une jupe **14** qu'il délimite, sur un centrage **15** de l'embase **6**. Le centrage **15** peut être formé directement par l'embase **6** ou, de préférence, par un adaptateur **16** en matière isolante qui est monté coaxialement sur l'embase **6**. La conformation de l'adaptateur **16** est définie pour que l'une des lames, par exemple la lame **12**, soit placée en contact avec la jupe **14**, alors qu'au contraire la seconde lame, par exemple la lame **11**, se trouve maintenue à distance et isolée dudit manchon. Un tel état peut être établi par l'intermédiaire d'un fourreau isolant **17** enfilé extérieurement sur la jupe **14** du manchon **13** qui présente, à cet effet, un épaulement d'appui **18**. Le fourreau **17** peut être constitué en une seule pièce ou, au contraire, par deux bagues **17a**, **17b**.

Le mancnon **13** forme, intérieurement, une couronne épaisse **19** qui délimite dans un plan transversal **y-y**′ perpendiculaire à l'axe **x-x**′, **n** logements débouchants **20** de direction radiale, qui peuvent être prévus en un nombre pair selon une disposition d'équidistance angulaire et d'opposition diamétrale ou en un nombre éventuellement impair. Chaque logement **20** contient un doigt ou touchau **21** libre de coulisser dans le logement radial **20** et poussé dans un état de butée centrifuge contre le fourreau **17**, par l'intermédiaire d'un organe élastique **22**. Les doigts **21** sont en contact électrique permanent avec le manchon par frottement dans leur logement et par contact avec les organes élastiques **22**. Les doigts coulissants **21** sont ainsi normalement placés dans un état stable de rétraction dans lequel leurs extrémités internes **23** affleurent la paroi périphérique interne **19a** de la couronne **19**.

L'ensemble embase **6**, éventuellement adaptateur **16**, manchon **13** et fourreau **17**, est maintenu solidarisé selon une disposition coaxiale par un étui **24** qui est serti sur l'embase **6** et le fourreau **17**, de manière à maintenir un contact électrique permanent entre lui-même et la lame **11** de la borne **7**.

L'étui **24**, qui se présente sous une forme tubulaire cylindrique de faible épaisseur, comporte une partie terminale frontale conformée pour s'étendre à distance du et sans contact avec le manchon conducteur **13**. La partie terminale comporte une paroi frontale **25** qui présente, par exemple, un embouti en creux **26** assurant, par tout moyen convenable et, notamment, par une ouverture **27** centrée sur l'axe **x-x**′, le guidage d'un coulisseau mobile **28** réalisé en un métal conducteur. Le coulisseau **28** possède un pied **29** de plus grande section droite transversale, qui est guidé à l'intérieur d'un puits **30** ménagé coaxialement dans l'embase **6** et, plus particulièrement dans l'exemple de réalisation, dans l'adaptateur **16**. Le pied **29** présente une section cylindrique de diamètre inférieur à la section de passage délimitée par la paroi périphérique interne **19a** de la couronne **19**. Le coulisseau **28** est associé à un organe élastique de maintien **31**, par exemple formé par un ressort hélicoïdal monté sous contrainte entre l'embouti **26** et le pied **29**, pour maintenir ce dernier à l'intérieur du puits **30**, dans une position d'effacement par rapport au plan transversal **y-y**′ et, surtout, par rapport aux logements **20** des doigts **21**. Il est à noter que les doigts **21** présentent une longueur telle qu'ils ne peuvent jamais venir en contact avec le coulisseau **28** dans la position stable d'effacement du pied **29**, même en cas de sollicitation axiale maximale contre l'action des ressorts **22**. Par contre, la longueur de ces doigts est choisie pour qu'ils puissent être amenés en contact avec le pied **29** dans l'état d'extension au moins partiel de ce dernier.

De préférence, le manchon **13** comporte, à l'opposé de la jupe **14**, une partie tubulaire **32** dans laquelle est centrée une entretoise tubulaire **33** prenant appui contre la couronne **19** pour représenter une butée pour la paroi frontale **25** lors des manipulations, des opérations de montage, de stockage, etc. L'entretoise **33** est réalisée en une matière isolante de résistance à l'écrasement relativement faible.

Le contacteur selon l'invention est complété par une coiffe **34** réalisée en un matériau relativement dur, avec une épaisseur certaine pour, d'une part, protéger et garantir normalement les différents éléments constitutifs du contacteur contre les coups ou chocs intempestifs qui pourraient intervenir, soit lors de sa manipulation propre, soit lors des manipulations du projectile **1** sur lequel il est monté et, d'autre part, assurer la non fermeture du circuit électrique lors du passage du projectile à travers des branchages légers. La coiffe **34** présente, par exemple, un taraudage **35** par lequel elle est vissée sur le corps du projectile **1** sur lequel a été adapté le contacteur d'impact.

Ainsi que cela ressort de ce qui précède et de l'examen de la **fig. 2**, le conducteur **9** est lié a un premier circuit interne au contacteur, par l'intermédiaire de la borne **7**, de la lame **11**, de l'étui **24**, voire du coulisseau **28**, alors que le second conducteur **10** est en liaison électrique avec un deuxième circuit interne formé par la borne **8**, la lame **12** et le manchon **13**, voire les doigts **21**.

Dans l'état illustré par la **fig. 2**, les deux circuits internes sont séparés et assurent l'ouverture du circuit d'alimentation entre la source **4** et le détonateur **3**.

Le fonctionnement du contacteur d'impact décrit ci-dessus s'établit comme suit.

A supposer que, sur sa trajectoire balistique, le projectile **1** soit amené à traverser une végétation plus ou moins dense mais néanmoins à caractère léger, les chocs contre les branchages sont absorbés par la coiffe **34**, sans que cette dernière ne soit soumise à une déformation élastique et/ou plastique. La coiffe **34** protège ainsi la partie frontale de l'étui **24** qui est préservé contre tout risque de déformation et d'écrasement.

Aucun des organes constitutifs du contacteur d'impact ne subit de changement d'état ou de position, susceptible de fermer le circuit électrique entre les conducteurs **9** et **10**.

A supposer que l'impact se produise de façon frontale sur un branchage quelconque en faisant intervenir une énergie cinétique supérieure à la résistance à la compression du ressort **31**, le coulisseau **28** est sollicité en translation sur une course faible, sans qu'il en résulte de contact direct ou indirect avec le manchon **13**. Un déclenchement intempestif ne peut donc pas être produit.

A supposer que l'impact sur un branchage se produise avec un angle d'incidence déterminé, les ressorts **22** peuvent autoriser un coulissement radial centripète de certains des doigts **21**, simultanément à un déplacement axial relatif du coulisseau **28**, comme dit précédemment. Cependant, il convient de noter que les raideurs des ressorts **22** et **31** sont choisies de telle sorte que, lors de tels contacts avec des branchages, les mouvements relatifs des doigts **21** et du coulisseau **28** sont d'amplitude suffisamment réduite pour que les doigts **21** ne viennent pas en contact avec le pied **29**.

Au moment de l'impact du projectile **1** contre une cible selon une direction, par exemple purement frontale, la coiffe **34** subit un écrasement qui est imposé à la partie frontale de l'étui conducteur **24**. Par déformation et/ou écrasement de l'entretoise **33**, l'étui **24** est amené à entrer en contact avec la partie tubulaire, au moins **32**, du manchon **13**, ce qui ferme le circuit entre les conducteurs **9** et **10**.

Ainsi, dès l'impact, la source **4** est mise en relation avec le détonateur **3** qui est chargé, par l'alimentation électrique qu'il reçoit, d'amorcer ou de provoquer l'explosion de la charge **2**.

Dans le cas d'impact sous un angle d'incidence donné entre l'axe **x-x**′ et la normale au plan de la cible, il peut se faire qu'un fonctionnement, identique à celui décrit précédemment, intervienne. Si l'angle d'incidence est relativement important, par exemple proche de 90° par rapport à la normale à la cible et que, par suite, la cible se trouve percutée, non pas directement par le contacteur **5** mais par une autre partie du projectile, l'énergie cinétique d'impact provoque une course de translation du mobile **28** contre l'action du ressort **31**. Simultanément et par décomposition de force, l'un au moins des doigts ou touchaux **21** est sollicité en déplacement centripète contre l'action du ressort de maintien correspondant **22**. Les déplacements relatifs du coulisseau **28** et au moins d'un doigt **21** ont pour effet d'établir un contact de surface entre l'un de ces doigts et le pied **29** et, par conséquent, de fermer, par l'intermédiaire de l'étui **24**, du coulisseau **28** et d'un doigt **21**, le circuit entre les bornes **7** et **8** pour initier l'alimentation du détonateur **3**.

Un fonctionnement certain peut donc intervenir quelles que soient les conditions d'impact, sans qu'un déclenchement intempestif ne se produise par traversée de végétations ou de branchages.

Ainsi que cela ressort de l'examen de la **fig. 2**, le contacteur d'impact est constitué par des pièces élémentaires empilables et assemblables axialement, maintenues entre elles par sertissage de l'étui **24**. Un tel contacteur peut donc être produit à bas prix de revient, dans des lignes de fabrication élémentaires et d'assemblage à fonctionnement automatisé. A cette fin, il peut être prévu de ménager, dans la paroi frontale **25** de l'étui **24**, un trou **40** destiné à permettre, après pré-assemblage de certains au moins des éléments constitutifs du contacteur, une vérification de la continuité électrique entre les différents éléments assemblés.

## Revendications

1. Contacteur d'impact pour la fermeture d'un circuit électrique d'alimentation, comprenant :
- une embase de support (**6**), en matière isolante, portant au moins deux bornes conductrices (**7** et **8**) et définissant un axe de symétrie (**x-x**′),
- un manchon de contact (**13**) centré coaxialement sur l'embase, en contact avec l'une des bornes, et
- un étui conducteur (**24**), déformable, en contact avec la seconde borne, maintenu à distance du manchon, tout en assurant son immobilisation sur l'embase par l'intermédiaire d'un fourreau isolant enfilé extérieurement au manchon,
caractérisé en ce que :
le manchon (**13**) porte, dans un plan (**y-y**′) transversal à l'axe de symétrie, des doigts ou touchaux conducteurs (**21**), en contact électrique avec le manchon (**13**), montés libres de coulisser radialement à l'axe et poussés en déplacement centrifuge par des organes élastiques (**22**) contre le fourreau isolant (**17**),
- et en ce qu'il comprend un coulisseau conducteur (**28**), mobile par inertie sur l'axe de symétrie contre l'action d'un ressort de maintien (**31**), guidé dans l'embase maintenu en contact électrique permanent avec l'étui et apte à coopérer avec les doigts (**21**).

2. Contacteur d'impact selon la revendication 1, caractérisé en ce que le manchon (**13**) forme une couronne (**19**) délimitant intérieurement une section de passage (**19a**) supérieure à la section droite transversale d'un pied de contact (**29**) cylindrique de diamètre supérieur à celui du coulisseau (**28**), qui est guidé dans l'embase et maintenu par le ressort (**31**) dans une position d'effacement par rapport aux logements (**20**) des doigts (**21**).

3. Contacteur d'impact selon la revendication 1 ou 2, caractérisé en ce que les doigts (**21**) possèdent une longueur telle qu'en position d'extension centripète ils ne peuvent venir en contact qu'avec le pied (**29**) du coulisseau (**28**).

4. Contacteur d'impact selon la revendication 1, caractérisé en ce que les bornes (**7** et **8**) comportent deux lames (**11** et **12**) élastiquement déformables, dont l'une est maintenue en contact avec le manchon (**13**) et dont l'autre, isolée du manchon par le fourreau, est maintenue au contact de l'étui (**24**) qui est serti sur l'embase et le fourreau.

5. Contacteur d'impact selon la revendication 1 ou 3, caractérisé en ce que le manchon (**13**) est constitué par une pièce conductrice de révolution comportant une jupe (**14**) emboîtant un centrage (**15**) de l'embase et formant un épaulement d'appui extérieur (**18**) pour le fourreau isolant (**17**).

6. Contacteur d'impact selon l'une des revendications 1, 4 ou 5, caractérisé en ce que le manchon (**13**) forme, à l'opposé de la jupe, une partie tubulaire (**32**) dans laquelle est emboîtée une entretoise tubulaire isolante (**33**), s'étendant axialement au-delà du manchon et contre laquelle l'étui (**24**) s'appuie par une paroi frontale (**25**).

7. Contacteur d'impact selon l'une des revendications 1, 4, 5 ou 6, caractérisé en ce que le manchon (**13**) forme, dans sa partie sensiblement médiane transversale, une couronne épaisse (**19**) dans laquelle sont ménagés des logements radiaux (**20**), débouchants, qui contiennent les doigts ou touchaux (**21**).

8. Contacteur d'impact selon la revendication 1, caractérisé en ce que le fourreau (**17**) est constitué en deux parties (**17a** et **17b**) et en ce que l'embase (**6**) supporte une pièce isolante indépendante (**16**) formant le centrage (**15**) pour la jupe (**14**) et un puits (**30**) de guidage du pied (**29**) du coulisseau (**28**).

9. Contacteur d'impact selon la revendication 1, caractérisé en ce que l'étui (**24**) est recouvert d'une coiffe (**34**) en un matériau résistant, assurant l'adaptation du contacteur sur un corps porteur.

## Patentansprüche

1. Aufprallschütz zur Schließung eines Versorgungsstromkreislaufs, der die folgenden Elemente umfaßt:
- einen Haltefuß (6) aus Isoliermaterial mit mindestens zwei Leitklemmen (7) und (8), der eine Symmetrieachse x-x′ bildet,
- eine Kontaktmuffe (13), die koaxial auf dem Fuß zentriert ist und mit einer der Klemmen verbunden ist, sowie
- ein leitendes Gehäuse (24), das verformbar und mit der zweiten Klemme verbunden ist, im Verhältnis zu der Muffe auf Distanz gehalten wird, jedoch gleichzeitig die Unbeweglichkeit des Fußes durch eine Isolierhülse sichert, die von außen auf die Muffe (13) aufgesetzt wird, dadurch gekennzeichnet, daß die Kontaktmuffe (13) auf einer horizontal zur Symmetrieebene verlaufenden Ebene (y-y′) leitende Finger oder Nadeln (21) aufweist, die mit der Muffe (13) elektrisch verbunden sind, daß diese Nadeln in radialer Richtung zur Achse frei gleiten können und von elastischen Teilen (22) in zentrifugaler Richtung gegen die Isolierhülse (17) gedrückt werden,
- und daß sie ein leitendes Gleitstück (28) aufweist, das durch Trägheit auf der Symmetrieachse gegen die Wirkung der Haltefedern (31) beweglich ist, das in dem Fußteil geführt wird und mit dem Gehäuse ständig elektrisch verbunden ist und mit den Fingern (21) zusammenarbeiten kann.

2. Aufprallschütz gemäß Patentanspruch 1, dadurch gekennzeichnet, daß die Muffe (13) einen Kranz (19) bildet, der auf seiner Innenseite einen Durchgangsweg (19a) begrenzt, der breiter als der gerade horizontale Querschnitt eines zylinderförmigen Kontaktfußes (29) ist, wodurch der Kontaktfuß einen größeren Durchmesser aufweist als das Gleitstück (28), und in dem Fußteil geführt und von der Feder (31) in einer Stellung unterhalb der Sitze (20) der Finger (21) gehalten wird.

3. Aufprallschütz entsprechend Patentanspruch 1 oder 2, dadurch gekennzeichnet, daß die Länge der Finger (21) dergestalt gewählt ist, daß diese Finger bei zentripetaler Ausdehnung nicht mit dem Kontaktfuß (29) des Gleitstücks (28) in Berührung kommen.

4. Aufprallschütz entsprechend Patentanspruch 1, dadurch gekennzeichnet, daß die Klemmen (7) und (8) mit zwei elastisch verformbaren Zungen (11) und (12) versehen sind, eine der beiden Zungen in Kontakt mit der Muffe (13) gehalten wird und die andere, die von der Muffe (13) durch die Hülse abgeschirmt ist, in Kontakt mit dem Gehäuse (24) gehalten wird, das auf dem Fußteil und der Hülse angebracht ist.

5. Aufprallschütz entsprechend Patentanspruch 1 oder 3, dadurch gekennzeichnet, daß die Muffe (13) durch ein leitendes Rotationsteil gebildet wird, das mit einer Verkleidung (14) versehen ist, in die eine Zentrierung (15) des Fußteils eingefügt ist und eine äußere Ausbuchtung (18) als Halterung für die Isolierhülse (17) aufweist.

6. Aufprallschütz entsprechend einem beliebigen der Patentansprüche 1, 4 oder 5, dadurch gekennzeichnet, daß die Muffe (13) an der der Verkleidung gegenüberliegenden Seite einen röhrenförmigen Teil (32) bildet, in den eine röhrenförmige, isolierende Abstandhülse (33) eingefügt ist und der in axialer Richtung über die Muffe hinausragt, wobei das Gehäuse (24) an der Vorderwandung (25) daranstößt.

7. Aufprallschütz gemäß einem beliebigen der Patentansprüche 1, 4, 5 oder 6, dadurch gekennzeichnet, daß die Muffe (13) an ihrem deutlich nach Innen gerichteten horizontalen Teil einen dicken Kranz (19) bildet, in dem offene Sitze (20) mit radialer Ausrichtung ausgespart sind, die die Finger oder Nadeln (21) enthalten.

8. Aufprallschütz entsprechend Patentanspruch 1, dadurch gekennzeichnet, daß die Hülle (17) von zwei Teilen gebildet wird (17a) und (17b) und das Fußteil ein unabhängiges Isolierteil (16) trägt, das wiederum die Zentrierung (15) für die Verkleidung (14) bildet, wobei ein Schacht (30) zur Führung des Kontaktfußes (29) des Gleitstücks (28) dient.

9. Aufprallschütz entsprechend Patentanspruch 1, dadurch gekennzeichnet, daß das Gehäuse (24) mit einer Kappe (34) aus widerstandsfähigem Material abgedeckt wird, die die Anpassung des Aufprallschützes an den Trägerkörper garantiert.

## Claims

1. An impact contactor for closing an electrical supply circuit, comprising :
- a support base (6), made of an insulating material, with at least two conducting terminals (7 and 8) and defining an axis of symmetry (x-x′),
- a contact sleeve (13) coaxially centered on the base, in contact with one of the terminals and,
- a deformable conducting case (24), in contact with the second terminal, kept apart from the sleeve and fixed to the base by means of an insulating sheath slipped over the outside of the sleeve, **characterised in that**
- the sleeve (13) has conducting fingers or pins (21) on a plane (y-y′) transversal to the axis of symmetry which are electrically connected to the sleeve (13) and are mounted free to slide radially at the axis and are forced into centrifugal movement by flexible organs (22) against the insulating sheath (17) and,
- a conducting slide (28), movable by inertia on the axis of symmetry against the action of a retaining spring (31), guided in the base, kept in constant contact with the case and able to engage the fingers (21).

2. An impact contactor according to Claim 1, **characterised in that** the sleeve (13) forms a crown (19) internally demarcating a section of passage (19a) above the transverse cross section of a cylindrical contact foot (29) having a diametre greater than that of the slide (28) which is guided in the base and held in place by the spring (31) in an unobtrusive position with respect to the housings (20) of the fingers (21).

3. An impact contactor according to Claims 1 or 2, **characterised in that** the fingers (21) are of such a length that in a centripetal extended position they can not come into contact with the foot (29) of the slide (28).

4. An impact contactor according to Claim 1, **characterised in that** the terminals (7 and 8) comprise two elastically deformable blades (11 and 12) one of which is held in contact with the sleeve (13) and the other, separated from the sleeve by the sheath, is held in contact with the case (24) which is crimped to the base and the sheath.

5. An impact contactor according to Claims 1 or 3, **characterised in that** the sleeve (13) is constituted from a rotational conducting part comprising a skirt (14) encasing an alignment (15) of the base and forming an outer support shoulder (18) for the insulating sheath (17).

6. An impact contactor according to one of Claims 1, 4 or 5, **characterised in that** the sleeve (13) forms, opposite the skirt, a tubular part (32), extending axially beyond the sleeve and against which the case (24) rests by a front wall (25).

7. An impact contactor according to one of Claims 1, 4, 5 or 6, **characterised in that** the sleeve (13) forms, in its roughly median transverse portion, a thick crown (19) in which radial housings (20) are fitted with outlets and which house the fingers or pins (21).

8. An impact contactor according to Claim 1, **characterised in that** the sheath (17) is comprised of two parts (17a and 17b) and in that the base (6) supports an independent insulating part (16) forming the alignment (15) for the skirt (14) and a well (30) designed to guide the foot (29) of the slide (28).

9. An impact contactor according to Claim 1, **characterised in that** the case (24) is covered by a cap (34) made of a resistant material enabling the contactor to be fitted onto a carrier-body.
